# EUROPÄISCHE PATENTSCHRIFT

(11) **EP 1 371 578 B1**
(45) Veröffentlichungstag und Bekanntmachung des Hinweises auf die Patenterteilung: **26.07.2006**
(21) Anmeldenummer: 03011939.0
(22) Anmeldetag: 27.05.2003
(51) Int. Cl.: B65D 81/32

(54) **Mehrrandsiegelbeutel mit wenigstens zwei fluiddicht voneinander getrennten Kammern**
Sealed pouch with at least two fluid tight separated chambers
Sachet soudé comportant au moins deux compartiments séparés de manière étanche

(30) Priorität: 11.06.2002 DE 10225872
(43) Veröffentlichungstag der Anmeldung: 17.12.2003
(73) Patentinhaber: Huhtamaki Ronsberg Zweigniederlassung der Huhtamaki Deutschland GmbH & Co. KG., 87671 Ronsberg/Allgäu (DE)
(72) Erfinder: Fenn-Barrabaß, Christian Dr., 87634 Obergünzburg (DE); Rieder, Gerhard, 87724 Ottobeuren (DE); Michalsky, Andreas, 87700 Memmingen (DE)
(74) Vertreter: Popp, Eugen

(56) Entgegenhaltungen:
- EP-A- 1 061 005
- WO-A-95/05327
- JP-A- 2000 327 042

## Beschreibung

Die Erfindung betrifft einen Mehrrandsiegelbeutel mit wenigstens zwei durch eine Siegelnaht fluiddicht voneinander getrennten Kammern, wobei die die Kammern voneinander trennende Siegelnaht unter Einwirkung äußeren Drucks zumindest teilweise aufreißt und eine Fluidverbindung zwischen den getrennten Kammern herstellt.

Ein derartiger Beutel ist allgemein bekannt, zum Beispiel aus der DE 77 23 214 U1 oder auch DE 34 26 465 A1. Auch aus der WO 95/05327 ist eine entsprechende Konstruktion dargestellt.

Bei all den bekannten Konstruktionen muß darauf geachtet werden, dass die die Kammern voneinander trennende Siegelnaht im Vergleich zu den Randnähten eine deutlich geringere Festigkeit aufweist, um sicherzustellen, dass unter Einwirkung äußeren Drucks die die Kammern voneinander trennende Siegelnaht aufreißt und eine Fluidverbindung zwischen den getrennten Kammern herstellt. Die Sicherstellung der vorgenannten Funktion ist herstellungstechnisch aufwendig. Auch lässt die Funktionssicherheit der bekannten Mehrkammerbeutel zu wünschen übrig.

Der vorliegenden Erfindung liegt die Aufgabe zugrunde, einen Mehrkammerbeutel, insbesondere Zweikammerbeutel der eingangs genannten Art zu schaffen, der einfach herzustellen und dennoch funktionssicher ist.

Diese Aufgabe wird erfindungsgemäß durch die kennzeichnenden Merkmale des Patentanspruchs 1 gelöst, wobei konstruktive Details in den Unteransprüchen beschrieben sind.

Insbesondere wird die Aufgabe durch einen Mehrrandsiegelbeutel mit mindestens zwei durch eine Siegelnaht fluiddicht voneinander getrennten Kammern gelöst, wobei die die Kammern voneinander trennende Siegelnaht unter Einwirkung äußeren Drucks zumindest teilweise aufreißt und eine Fluidverbindung zwischen den getrennten Kammern herstellt, wobei der Beutel eine Vorderwand, eine Rückwand und eine Bodenwand in Form einer W-Falte aufweist und wobei Vorder- und Rückwand einschließlich W-Falte sowohl längs ihrer beiden äußeren Ränder als auch zwischen diesen unter Ausbildung von wenigstens zwei Beutelkammern so miteinander verschweißt oder versiegelt sind, daß die die Kammern voneinander trennende Siegelnaht im Bereich des Zwickels der bodenseitigen W-Falte einen Übergang von vier miteinander verschweißten bzw. versiegelten Folienlagen zu zwei miteinander verschweißten bzw. versiegelten Folienlagen aufweist.

Der wesentliche Kern der Erfindung besteht hierbei in der bodenseitigen W-Faltung. Die Funktionssicherheit des erfindungsgemäßen Beutels ist aus nachfolgend genannten Gründen durch die Siegelung bzw. Verschweißung der zur Herstellung verwendeten Folien im Bereich des Zwickels der W-Falte gewährleistet. In diesem Bereich liegen jeweils vier Lagen übereinander, die miteinander verschweißt bzw. versiegelt werden. Im übrigen liegen nur zwei Lagen übereinander. Der Übergangsbereich zwischen vier Lagen einerseits und zwei Lagen andererseits stellt eine konstruktionsbedingte Schwachstelle dar, an der die die beiden Kammern voneinander trennende Siegelnaht unter Einwirkung äußeren Drucks bevorzugt aufreißt, so dass eine Fluidverbindung zwischen den getrennten Kammern hergestellt wird. Es wird konstruktionsbedingt eine bevorzugte Schwachstelle an der die beiden Kammern voneinander trennenden Siegelnaht eingebaut, die bei Druckausübung von außen bevorzugt aufpeelt, da die Kräfte an der Siegelnaht hier vertikal ansetzen.

Gemäß einer bevorzugten Ausführungsform des Siegelbeutels ist die die Kammern voneinander trennende Siegelnaht schmäler als die Siegelnaht der beiden äußeren Ränder. Vorteilhafterweise ist die die Kammern voneinander trennende Siegelnaht um 30% - 80% schmäler und besonders bevorzugt um 50% - 75% schmäler als die Siegelnaht der beiden Außenränder. Auf dieses Weise ist gewährleistet, daß die die Kammern voneinander trennende Siegelnaht schwächer ausgebildet ist als die beiden Außensiegelnähte, so daß die Gefahr eines ungewollten nach außen Leckens des Beutelinhalts - auch bei unsachgerechter Behandlung - deutlich reduziert ist. Durch die schmälere Ausgestaltung der die Kammern voneinander trennenden Siegelnaht ist nur ein geringer Druck auf die trennende Siegelnaht nötig, um eine Fluidkommunikation zwischen den zumindest zwei zunächst voneinander getrennten Kammern des Siegelbeutels zu gewährleisten.

Gemäß einer weiteren bevorzugten Ausführungsform weist die die Kammern voneinander trennende Siegelnaht zumindest eine Sollbruchstelle, insbesondere in Form einer Spitze auf. Bei dieser Ausgestaltung ist es möglich, durch Druck auf den Teil des Siegelbeutels, in dessen Kammer die Spitze ragt, eine Peeling-Wirkung auf die Spitze zu erzeugen, so daß die Siegelung an der Stelle der Spitze aufbricht und eine Fluidkommunikation mit der anderen, ursprünglich getrennten Kammer zuläßt. Die Ausgestaltung der Sollbruchstelle in Form einer Spitze ist deshalb besonders vorteilhaft, da die Druckkräfte, die bei einem Zusammendrücken des Siegelbeutelteils, in den die Spitze hineinragt, von allen Seiten auf die Spitze einwirken, so daß der Punkt der höchsten Peeling-Wirkung sich an der Spitze konzentriert.

Gemäß einer weiteren Ausführungsform der Erfindung weist die die Kammern voneinander trennende Siegelnaht eine geringere, vorzugsweise eine 20% - 80% geringere und besonders bevorzugt eine 50% - 75% geringere Festigkeit als die Randsiegelnähte auf. Somit werden die Seitennähte bevorzugt stärker versiegelt als die Mittelnähte. Dieses Merkmal trägt deutlich zur Funktionssicherheit des Siegelbeutels bei.

Ein weiterer Vorteil der Erfindung ergibt sich aus der in Form einer W-Falte geformten Bodenwand, die gleichzeitig als Standboden dienen kann. Dieser weist nach einer Befüllung des Mehrkammerbeutels eine im wesentlichen ovalförmige Standfläche auf.

Gemäß einer weiteren Ausführungsform ist die Vorderwand, die Rückwand sowie die Bodenwand einstückig aus einem gemeinsamen Folienzuschnitt hergestellt. Diese vorteilhafte Ausgestaltung trägt weiter zur Funktionssicherheit des Siegelbeutels bei, da bei einer solchen einstückigen Ausführungsvariante ein Aufbrechen der Siegelung bzw. Verschweißung der einzelnen Wandteile nicht zu befürchten ist. Ebenso ist durch eine einstückige Beutel-Grundform die Anzahl der Arbeitsgänge zur Herstellung des Beutels deutlich reduziert, da die Bodenwand nunmehr nicht mehr zwischen die Vorder- und die Rückwand eingesiegelt werden muß. Somit kann die Anzahl der Siegelschritte bei einem Zweikammerbeutel nahezu halbiert werden.

Vorzugsweise weisen die jeweils einander zugekehrten äußeren Ränder der bodenseitigen W-Falte eine Ausstanzung auf, so dass in diesem Bereich die jeweils einander abgekehrten Ränder der W-Falte bzw. die äußeren Ränder von Vorder- und Rückseite des Beutels unmittelbar miteinander verschweiß- bzw. versiegelbar sind. Damit wird der Mehrkammerbeutel im Bereich der beiden äußeren Ränder der W-Falte zusammengehalten. Wie oben erwähnt, entsteht damit nach Befüllung des Mehrkammerbeutels eine etwa ovalförmige Standfläche. Bei Bedarf kann die Randsiegelung getrennt werden, so dass der Beutel ohne Ausbildung eines statischen Standbodens bodenseitig V-förmig auseinander gespreizt werden kann. Auf jeden Fall ist durch die randseitige Ausstanzung im Bereich der Bodenfaltung sichergestellt, dass auch nur in diesem Bereich zwei Folienlagen aufeinanderliegen, die miteinander verschweißt bzw. versiegelt sind.

Nach Befüllung der wenigstens zwei Kammern werden diese mittels einer gemeinsamen Kopfnaht vorzugsweise von im wesentlichen derselben Stärke wie die Randsiegelnähte fluiddicht verschlossen.

Nachstehend wird eine Ausführungsform eines erfindungsgemäßen Zweikammerbeutels anhand der beigefügten Zeichnung näher erläutert. Es zeigen:
- Fig. 1: einen erfindungsgemäß ausgebildeten Zweikammerbeutel in Draufsicht;
- Fig. 2: einen Schnitt durch den Zweikammerbeutel gemäß Figur 1 Längslinie II-II in Figur 1; und
- Fig. 3: den Zweikammerbeutel gemäß den Figuren 1 und 2 in perspektivischer Ansicht, wobei in Figur 1 die rechte Randsiegelnaht sowie die Kopfnaht noch nicht ausgebildet sind.

In den Figuren 1 bis 3 ist ein Mehrrandsiegelbeutel 10 mit zwei durch eine hier vertikale Siegelnaht bzw. sog. "Peelnaht" 11 fluiddicht voneinander getrennten Kammern 12, 13 dargestellt, wobei die die Kammern voneinander trennende Siegelnaht 11 unter Einwirkung äußeren Drucks an einer bevorzugten Schwachstelle, auf die weiter unten noch näher eingegangen wird, aufreißt und eine Fluidverbindung zwischen den getrennten Kammern 12 und 13 herstellt. Der Beutel 10 ist bei der dargestellten Ausführungsform aus einem einzigen bzw. gemeinsamen Verbundfolienzuschnitt hergestellt und umfasst eine Vorderwand 14, Rückwand 15 sowie Bodenwand 16, wobei die Bodenwand 16 in Form einer sog. W-Falte 17 ausgebildet ist. Vorder- und Rückwand einschließlich W-Falte 17 sind sowohl längs Ihrer beiden äußeren Ränder 18 und 19 als auch zwischen diesen durch die erwähnte Peelnaht 11 unter Ausbildung von zwei Beutelkammern 12, 13 miteinander verschweißt oder versiegelt, und zwar derart, dass im Bereich des Zwickels 20 der bodenseitigen W-Falte 17 vier Folienlagen miteinander verschweißt bzw. versiegelt sind, während im übrigen Bereich jeweils nur zwei Folienlagen aufeinander liegen. Dementsprechend zeichnet sich die die beiden Kammern 12, 14 voneinander trennende Siegelnaht bzw. Peelnaht 11 im Bereich des Zwickels durch einen Übergang von vier Folienlagen in zwei Folienlagen aus. Dieser Übergang stellt eine definierte Schwachstelle der die beiden Kammern voneinander trennenden Peelnaht 11 dar, die unter Einwirkung von äußerem Druck als erstes aufreißt und eine Fluidverbindung zwischen den beiden Kammern 12 und 13 herstellt.

Entsprechend Figur 1 und 2 sind die beiden Kammern 12, 13 nach Befüllung mittels einer gemeinsamen Kopfnaht 21 fluiddicht verschlossen.

Insbesondere Figur 3 läßt gut erkennen, dass die jeweils einander zugekehrten äußeren Ränder der bodenseitigen W-Falte 17 eine Ausstanzung 22 aufweisen, so dass in diesem Bereich die jeweils einander abgekehrten Ränder der W-Falte 17 bzw. die äußeren Ränder von Vorder- und Rückseite des Beutels 10 unmittelbar miteinander verschweißt bzw. versiegelt sind. Damit erhält man nach Befüllung der Kammern 12 und 13 eine insgesamt etwa ovalförmige Standfläche des Beutels, ohne dass zu diesem Zweck vier Folienlagen miteinander verschweißt bzw. versiegelt werden müssen. Die die Kammern 12, 13 voneinander trennende Siegel- bzw. Peelnaht 11 kann zur Erhöhung der Funktionssicherheit eine etwas geringere Festigkeit als die Randsiegelnähte aufweisen. Diese Vorkehrung ist jedoch nicht unbedingt erforderlich.

### Bezugszeichenliste

- 10: Mehrkammer-Siegelbeutel
- 11: Siegelnaht (Peelnaht)
- 12: Kammer
- 13: Kammer
- 14: Vorderwand
- 15: Rückwand
- 16: Bodenwand
- 17: W-Falte
- 18: Siegelrand
- 19: Siegelrand
- 20: Zwickel
- 21: Kopfnaht

## Patentansprüche

1. Mehrrandsiegelbeutel (10) mit einer Vorderwand (14), einer Rückwand (15) und einer Bodenwand (16) in Form einer W-Falte (17), und mit wenigstens zwei durch eine Siegelnaht (11) fluiddicht voneinander getrennten Kammern (12, 13), wobei die die Kammern voneinander trennende Siegelnaht (11) unter Einwirkung äußeren Drucks zumindest teilweise aufreißt und eine Fluidverbindung zwischen den getrennten Kammern (12, 13) herstellt,
**dadurch gekennzeichnet, dass**
Vorder- und Rückwand einschließlich W-Falte (17) sowohl längs ihrer beiden äußeren Ränder (18, 19) als auch zwischen diesen unter Ausbildung von wenigstens zwei Beutelkammern (12, 13) so miteinander verschweißt oder versiegelt sind, dass die die Kammern (12, 13) voneinander trennende Siegelnaht (11) im Bereich des Zwickels (20) der bodenseitigen W-Falte (17) einen Übergang von vier miteinander verschweißten bzw. versiegelten Folienlagen zu zwei miteinander verschweißten bzw. versiegelten Folienlagen aufweist.

2. Siegelbeutel nach Anspruch 1,
**dadurch gekennzeichnet, dass**
die die Kammern (12, 13) voneinander trennende Siegelnaht (11) schmäler, bevorzugt um 30 % - 80 % schmäler und besonders bevorzugt um 50 % - 75 % schmäler als die Siegelnaht längs der beiden äußeren Ränder (18, 19) ist.

3. Siegelbeutel nach einem der Ansprüche 1 oder 2,
**dadurch gekennzeichnet, dass**
die die Kammern (12, 13) voneinander trennende Siegelnaht (11) zumindest eine Sollbruchstelle, insbesondere in Form einer Spitze, aufweist.

4. Siegelbeutel nach einem der vorhergehenden Ansprüche,
**dadurch gekennzeichnet, dass**
die die Kammern (12, 13) voneinander trennende Siegelnaht (11) eine geringere, vorzugsweise eine 20 % - 80 % geringere und besonders bevorzugt eine 50 % - 75 % geringere Festigkeit als die Randsiegelnähte aufweist.

5. Siegelbeutel nach einem der vorhergehenden Ansprüche,
**dadurch gekennzeichnet, dass**
die Vorderwand (14), die Rückwand (15) sowie die Bodenwand (16) einstückig aus einem gemeinsamen Folienzuschnitt hergestellt sind.

6. Siegelbeutel nach einem der vorhergehenden Ansprüche,
**dadurch gekennzeichnet, dass**
die jeweils einander zugekehrten äußeren Ränder der bodenseitigen W-Falte (17) eine Ausstanzung (22) aufweisen, so dass in diesem Bereich die jeweils einander abgekehrten Ränder der W-Falte (17) bzw. die äußeren Ränder von Vorder- und Rückseite des Beutels unmittelbar miteinander verschweiß- bzw. versiegelbar sind.

## Claims

1. Pouch (10) with a plurality of sealed edges and having a front wall (14), a rear wall (15) and a bottom wall (16) in the form of a W-shaped fold (17), and having at least two chambers (12, 13) separated from one another in fluid-tight manner by a sealing seam (11), the sealing seam (11) which separates the chambers from one another ripping open, at least in part, under the action of external pressure and making a fluid connection between the separate chambers (12, 13),
**characterised in that**
the front and rear walls, including the W-shaped fold (17), are so bonded or sealed to one another both along their two outer edges (18, 19) and also between the latter, forming at least two pouch chambers (12, 13), that the sealing seam (11) separating the chambers (12, 13) from one another has, in the region of the gusset (20) of the W-shaped fold (17) of the bottom, a transition from four layers of foil that are bonded or sealed to one another to two layers of foil that are bonded or sealed to one another.

2. Sealed pouch according to claim 1,
**characterised in that**
the sealing seam (11) separating the chambers (12, 13) from one another is narrower, preferably 30 % - 80 % narrower and especially 50 % - 75 % narrower, than the sealing seam along the two outer edges (18, 19).

3. Sealed pouch according to one of claims 1 or 2,
**characterised in that**
the sealing seam (11) separating the chambers (12, 13) from one another has at least one intended rupture location, especially in the shape of a pointed region.

4. Sealed pouch according to one of the preceding claims,
**characterised in that**
the sealing seam (11) separating the chambers (12, 13) from one another has a strength lower, preferably 20 % - 80 % lower and especially 50 % - 75 % lower, than the edge sealing seams.

5. Sealed pouch according to one of the preceding claims,
**characterised in that**
the front wall (14), rear wall (15) and bottom wall (16) have been integrally produced from a common piece of cut foil.

6. Sealed pouch according to one of the preceding claims,
**characterised in that**
those outer edges of the W-shaped fold (17) of the bottom which face one another have a cut-out (22) so that **in that** region those edges of the W-shaped fold (17) which are remote from one another or, that is to say, the outer edges of the front and rear of the pouch are directly bonded or sealed to one another.

## Revendications

1. Sachet (10) scellé sur plusieurs bords, avec une paroi avant (14), une paroi arrière (15) et une paroi de fond (16) en forme de pliage en W (17), et avec au moins deux chambres (12, 13) séparées de manière étanche aux fluides par un joint scellé (11), le joint scellé (11) séparant les deux chambres s'ouvrant au moins partiellement sous l'effet d'une pression extérieure et établissant une communication de fluide entre les chambres (12, 13) séparées,
**caractérisé en ce que** paroi avant, paroi arrière et pliage en W (17) sont soudées ou scellées le long de leurs deux bords extérieurs (18, 19) et entre ceux-ci en formant au moins deux chambres de sachet (12, 13), de telle manière que le joint scellé (11) séparant les chambres (12, 13) présente au niveau du coin (20) de pliage en W de fond (17) une transition de quatre couches de feuille soudées ou scellées les unes aux autres à deux couches de feuille soudées ou scellées l'une à l'autre.

2. Sachet scellé selon la revendication 1, **caractérisé en ce que** lé joint scellé (11) séparant les chambrés (12, 13) est plus étroit, de préférence de 30 % à 80 % et de manière particulièrement préférée de 50 % à 75 % plus étroit que le joint scellé le long des deux bords extérieurs (18, 19).

3. Sachet scellé selon la revendication 1 ou 2, **caractérisé en ce que** le joint scellé (11) séparant les chambres (12, 13) présente au moins une zone de rupture imposée, en particulier en forme de poirte.

4. Sachet scellé selon l'une des revendications précédentes, **caractérisé en ce que** le joint scellé (11) séparant les chambres (12, 13) présente une résistance moindre, de préférence de 30 % à 80 % et de manière particulièrement préférée de 50 % à 75 % moindre par rapport aux joints scellés des bords.

5. Sachet scellé selon l'une des revendicatiors précédentes, **caractérisé en ce que** la paroi avant (14), la paroi arrière (15) et la paroi de fond (16) sont fabriquées d'un seul tenant à partir d'une même découpe de feuille.

6. Sachet scellé selon l'une des revendicatiors précédentes, **caractérisé en ce que** les bords extérieurs du pilage en W de fond (17) se faisant face mutuellement présentent un estampage (22), de sorte que, dans cette zone, les bords mutuellement opposés du pilage en W (17) ou les bords extérieurs du devant et du dos du sachet peuvent être directement soudés ou scellés les uns aux autres.
